# EUROPÄISCHE PATENTSCHRIFT

(11) **EP 2 562 121 B1**
(45) Veröffentlichungstag und Bekanntmachung des Hinweises auf die Patenterteilung: **26.02.2020**
(21) Anmeldenummer: 12006030.6
(22) Anmeldetag: 23.08.2012
(51) Int. Cl.: B66B 7/02

(54) **Vorrichtung zur Halterung von Führungsschienen für Personen- und Lastenaufzüge**
Device for holding guidance rails for passenger and goods lifts
Dispositif de fixation de rails de guidage pour monte-charge ou ascenseur pour personnes

(30) Priorität: 26.08.2011 DE 102011111298; 26.10.2011 DE 202011107167 U
(43) Veröffentlichungstag der Anmeldung: 27.02.2013
(73) Patentinhaber: OSMA-Aufzüge Albert Schenk GmbH & Co. KG, 49084 Osnabrück (DE)
(72) Erfinder: Renz, Karl-Michael, 49086 Osnabrück (DE)
(74) Vertreter: Weeg, Thomas

(56) Entgegenhaltungen:
- EP-A1- 1 491 483
- DE-U1- 8 804 884
- JP-A- 11 255 449
- JP-A- 2002 338 168
- NL-A- 7 712 756

## Beschreibung

Die Erfindung bezieht sich auf eine Vorrichtung zur Halterung von Führungsschienen für Personen- und Lastenaufzüge nach dem Oberbegriff des Anspruchs 1.

Vorrichtungen zur Halterung von Führungsschienen für Personen- und Lastenaufzüge dienen insbesondere dazu, die Führungsschiene sicher zu halten. Diese haben die einschlägigen Normen für Aufzüge zu erfüllen, die auch dazu dienen, die Verformung der Führungsschiene während des Aufzugbetriebes zu begrenzen, damit der Fahrkorb eines Aufzuges oder das Gegengewicht ihre Fahrbahnen nicht verlassen können und sicherstellen, dass vorhandene Sicherheitseinrichtungen wie beispielsweise Fangvorrichtungen für ihre Funktion erfüllen können.

Insbesondere bei Überfahren eines Schienenstoßes einer Führungsschiene kann es jedoch zu einer nicht unerheblichen Geräuschentwicklung kommen. Durch eine Vorrichtung der eingangs genannten Art soll dieser Geräuschentwicklung durch die Zwischenlage eines schalldämmenden Isolators, der aus einem elastischen Kunststoff wie z.B. Polyurethan (Elastomer) oder aus einem Gummi bestehen kann, entgegengewirkt werden. Bei den bekannten Systemen ist nachteilig, dass nach den einschlägigen Sicherheitsüberlegungen für eine solche sandwichartig gestaltete Führungsschienenbefestigung die notwendigen Befestigungsschrauben, die zur Festlegung der Vorrichtung an einer Schachtwandung dienen, regelmäßig auf das richtige Anzugsmoment an der Wand kontrolliert werden müssen. Das schafft einen erheblichen Wartungsaufwand bei betriebenen Aufzuganlagen, da in aller Regel pro Vorrichtung zwei Befestigungsschrauben und entsprechende Halterungen einer Führungsschiene im Zweimeterabstand innerhalb eines Aufzugschachtes vorzusehen sind. Die Notwendigkeit der Kontrolle des Anzugmomentes der Schrauben ist insbesondere dadurch begründet, dass der Werkstoff des Isolators, wie beispielsweise ein Elastomer oder Gummi, ein auch durch Alterung und Setzerscheinungen begründetes Ausdehnungsverhalten hat, was sich auf das Anzugsmoment der Schraube negativ auswirken kann.

Aus der Schrift NL 7 712 756 A ist eine gattungsgemäße Vorrichtung bekannt. In dieser Schrift ist jedoch nicht näher dargelegt, wie der Wartungsaufwand für Aufzuganlagen begrenzt werden kann. Auch den Schriften EP 1 491 483, JP 11 255449, JP 2002 338168 A und DE 88 04 884 lässt sich keine konkrete diesbezügliche Lehre entnehmen.

Es ist Aufgabe der vorliegenden Erfindung, eine Vorrichtung zur Halterung von Führungsschienen für Personen und Lastenaufzüge zu schaffen, die weiterhin mit einem Körperschallisolator auszurüsten ist, bei der jedoch die Notwendigkeit entfällt, die Anzugsmomente von Befestigungsschrauben in regelmäßigen kurzen Wartungsintervallen zu überprüfen.

Zur Lösung dieser Aufgabe zeichnet sich die Vorrichtung zur Halterung von Führungsschienen für Personen- und Lastenaufzügen der eingangs genannten Art durch die kennzeichnenden Merkmale des Anspruchs 1 aus.

Wenn die Durchbiegung der Führungsschienen in einem maximal zulässigen Bereich gehalten werden muss und wenn man davon ausgeht, dass die Spalte im Laufe der Zeit durch Ausdehnungsbewegungen des Isolators ausgefüllt werden könnten, können die Sicherheitsnormen eingehalten werden, wenn die Spaltmaße unter Berücksichtigung der tatsächlichen Durchbiegung der Führungsschiene wie beschrieben dimensioniert werden.

Bei sehr kleinen Betriebskräften auf die Führungsschienen kann auf eine Vorspannung der Elastomer-Zwischenlage noch verzichtet werden. Sobald jedoch größere Betriebskräfte auf die Führungsschiene wirken, ist aufgrund des vorgesehenen Spaltmaßes sicherzustellen, dass eine Elastomer-Zwischenlage als Körperschallisolator aufgrund ihrer Nachgiebigkeit beim Anziehen von Befestigungsschrauben vorzuspannen ist. Kommen Alterungs- und Setzvorgänge dazu, greifen die Anschläge als Widerlager und begrenzen die Summe von Verformungen von Schienenbefestigung und Schiene. Als Anschläge kommen in baulicher Hinsicht verschiedene Widerlager in Betracht. So können diese Anschläge an der Befestigungskonsole, aber auch z.B. an Schachtwänden so vorgesehen sein, dass sie unter Ausbildung des Spaltmaßes Ausdehnungsbewegungen in der entsprechenden Ebene begrenzen. Ebenfalls ist es möglich, sei es alternativ oder kumulativ, Anschläge als Widerlager an dem Gegenprofil auszubilden. Es ist möglich, die Anschläge einstellbar auszubilden, indem diese beispielsweise durch Anschlagschrauben gebildet sind, die auf ein bestimmtes Spaltmaß eingestellt werden können.

Durch eine einstellbare Anschlagschraube kann der Spalt auf ein gewünschtes individuelles Maß eingestellt werden. Dies ist vorteilhaft, wenn beispielsweise unterschiedliche dicke Isolatoren Verwendung finden und der Spalt unterschiedliche, den jeweiligen Isolatormaßen angepasste Maße aufweisen soll.

Nach einer Ausgestaltung der Erfindung wird der Isolator zumindest bereichsweise vorderseitig und seitlich von der Befestigungskonsole begrenzt. Schon durch die umfassende bereichsweise Begrenzung werden die Bewegungsfreiräume der Führungsschiene, welche durch den setzungsbedingten und den alterungsbedingten Schwund der Isolatordicke entstehen, so weit vermindert, dass die Kontrollintervalle für den korrekten Sitz der Schrauben erheblich verlängert werden können oder die Kontrollen ganz entfallen. Da die Schrauben ihre Befestigungsfunktion insbesondere durch eine Klemmkraft in Schraubrichtung erfüllen, ist eine Beschränkung des Schwundverhaltens in Richtung der Längsachse der Schraube vorteilhaft.

Nach einer Ausgestaltung der Erfindung ist die Befestigungskonsole zumindest im Bereich ihrer Anlage an dem Isolator im Querschnitt im Wesentlichen U-förmig mit abgewinkelten Seitenschenkeln ausgebildet. Dadurch kann das Bauteil einfach und kostengünstig bei guter Funktion gehalten werden.

Nach einer Ausgestaltung der Erfindung umgrenzt das Gegenprofil den Isolator und bereichsweise die Befestigungskonsole unter Ausbildung eines Spaltes. Durch die Umgrenzung ergibt sich eine doppelte Umgrenzung, aus der sich eine erhöhte Sicherheit ergibt.

Nach einer Ausgestaltung der Erfindung ist das Gegenprofil im Querschnitt U-förmig ausgebildet. Die U-Profile sind stabil und kostengünstig, die Anschläge erstrecken sich über die gesamte Profillänge und begrenzen so zuverlässig die mögliche Ausdehnung des Isolators.

Nach einer Ausgestaltung der Erfindung ist ein Widerlager für den Isolator an der Schachtwandung festgelegt. Eine schachtwandungsseitige Begrenzung des Isolators kann sich auf der Schachtwandung abstützen, die in der Regel unnachgiebig ist und die deshalb besonders hohe Widerstandskräfte aufzubauen vermag, ohne dass dafür ein besonders hoher Bauaufwand für das Begrenzungsbauteil getrieben werden müsste.

Nach einer Ausgestaltung der Erfindung sind Anschläge im Bereich einer Befestigungsschraube für die Vorrichtung vorgesehen. Da eine Befestigungsschraube immer benötigt wird, um die Befestigungskonsole mit der Schachtwandung zu verbinden, und eine Befestigungsschraube einen Isolator eher im mittigen Flächenbereich als im Randbereich durchgreift, kann von der Befestigungsschraube ausgehend ein größerer Flächenbereich des Isolators gegen unerwünschte Volumenveränderungen gesperrt werden.

Nach einer Ausgestaltung der Erfindung ist unter einer Mutter zur Befestigungsschraube an einer Schachtwandung eine Feder oder ein Federpaket vorgesehen mit einer Federkennlinie, die weicher eingestellt ist als das Material des Isolators. Durch die Verwendung einer Feder oder eines Federpaketes können die auf den Isolator wirkenden Spannkräfte exakt eingestellt werden. Weiterhin bleibt eine Vorspannkraft auf der Schraube sicher erhalten.

Nach einer Ausgestaltung der Erfindung durchsetzt eine Befestigungsschraube die Befestigungskonsole, den Isolator und das Gegenprofil durch eine Kunststoffbuchse mit einem an der Befestigungskonsole anliegenden Buchsenkragen aus einem Kunststoffmaterial hindurch, wobei eine Ausdehnung der Kunststoffbuchse durch einen Anschlag als Widerlager für die Kunststoffbuchse begrenzt ist. Durch die Kunststoffbuchse können Schallschwingungen zusätzlich gedämpft werden. Da das Kunststoffmaterial der Kunststoffbuchse ebenfalls einem Volumenschwund unterliegen kann, ist es vorteilhaft, dieses ebenfalls durch Widerlager zu begrenzen.

Nach einer Ausgestaltung der Erfindung ist ein Teil der Befestigungskonsole, die insbesondere mehrteilig ausgebildet sein kann und dann beispielsweise aus zwei gegensinnig abgewinkelten L-Winkeln besteht, die an einander zugewandten Schenkeln miteinander verschraubt werden, bereichsweise abgewinkelt nach Art eines U gestaltet, und das Gegenprofil, das ebenfalls den Isolator einfasst, hat die Gestalt eines U, wobei das U des Gegenprofils sowohl den U-förmigen Teil der Befestigungskonsole als auch den dazwischen gelegenen Isolator sowohl seitlich als auch zur Führungsschiene hin im montierten Zustand mit einem Spaltmaß umschließt.

Es wird ausdrücklich darauf hingewiesen, dass die vorstehend beschriebenen Ausgestaltungen der Erfindung jeweils für sich, aber auch in einer beliebigen Kombination untereinander mit dem Gegenstand des Hauptanspruchs kombinierbar sind.

Weitere wesentliche Ausgestaltungen sind in weiteren Unteransprüchen, der nachfolgenden Beschreibung und der Zeichnung angegeben. In den Zeichnungen zeigen:
- Fig. 1:: ein Ausführungsbeispiel einer Haltevorrichtung für eine Führungsschiene nach der Erfindung in einer perspektivischen Darstellung;
- Fig. 2:: eine Querschnittsdarstellung durch das Ausführungsbeispiel nach Fig. 1,
- Fig. 3:: eine Längsschnittdarstellung durch das Ausführungsbeispiel nach Fig. 1,
- Fig. 4 - 6:: ein weiteres Ausführungsbeispiel einer Haltevorrichtung, und
- Fig. 7 - 9:: ein drittes Ausführungsbeispiel.

In der Zeichnung sind grundsätzlich gleichwirkende Teile mit übereinstimmenden Bezugsziffern versehen. Allgemein mit 1 ist die Vorrichtung zur Halterung einer Führungsschiene 2 in einem Halterungsprofil 3 einer Schachtwandung 4 eines nicht näher gezeigten Personen- oder Lastenaufzuges beziffert. In der Regel ist die Vorrichtung 1 über in dem Ausführungsbeispiel gezeigte Befestigungsschrauben 5 in dem Halterungsprofil 3 befestigt. Diese Befestigungsschrauben 5 sind herkömmlicher Art mit einem Schraubenkopf 5,1, der formschlüssig im montierten Zustand mit seinen abgewinkelten Kopfkragenbereichen in entsprechend kongruent ausgebildeten Bereichen der Halterungsschiene 3 gelegen ist.

In dem dargestellten Ausführungsbeispiel besteht die an der Führungsschiene 2 über zwei Klammerbefestigungen 6 befestigte Befestigungskonsole 7 aus zwei L-Profilen 7.1 und 7.2, die über Schrauben 7.3 miteinander verbunden sind. Der obere Teil 7.2 (Fig. 3) der Befestigungskonsole 7 ist unter Zwischenlage eines Isolators 8 und des Gegenprofils 9 mit der Schachtwandung 4 verbunden. Die Befestigungskonsole 7, den Isolator 8 und das Gegenprofil 9 durchsetzt eine Kunststoffbuchse 10 mit einem Kragen 10.1. Unter Zwischenlage einer Unterlegscheibe ist die Befestigungsschraube über Muttern 5.2 gesichert. Unterhalb der Muttern kann auch noch ein Federpaket mit beispielsweise einer Kennlinie vorgesehen sein, die weicher eingestellt ist als die Kennlinie des Isolators 8.

Wie näher aus den ein erstes Ausführungsbeispiel illustrierenden Fig. 1 und 2 hervorgeht, sind Anschläge 9.1 und 9.2 an dem Gegenprofil 9 vorgesehen, die das Befestigungskonsolenteil 7-2 derart begrenzen, dass zwischen einem den Isolator 8 einfassenden Schenkel der Befestigungskonsole 7.2 und dem Seitenschenkel des Gegenstückes 9 Spalte 11 und 12 ausgebildet sind. Über den jeweiligen Spalt ist sichergestellt, dass der Isolator 8 zwar zu verformen ist, dass jedoch die Verformungen in Richtung auf die Wand zu und von der Schachtwandung weg, und zwar sowohl im oberen als auch im unteren Bereich sowie auch im linken und rechten Bereich, begrenzt und abgesichert sind. In dem gezeigten Ausführungsbeispiel ist durch jeweilige Abwinkelungen sowohl des Befestigungskonsolenteils 7.2 als auch des Gegenprofils 9 der Anschlag als starres Bauteil vorgesehen. Es ist jedoch auch möglich, z.B. Anschlagschrauben vorzusehen, so dass die Anschläge einstellbar auszubilden sind. Alternativ neben der gezeigten Lösung, bei denen der Anschlag an der Vorrichtung selbst vorgesehen ist, ist es auch möglich, einen entsprechenden Anschlag an der Wand anzubringen.

In den Fig. 4 - 6 ist eine alternative Ausgestaltung der erfindungsgemäßen Vorrichtung 1 gezeigt Die Befestigungskonsole 7 weist in diesem Ausführungsbeispiel eine Platte 12 auf, die über gekonterte Schraubmuttern 13 mit zwei Schraubbolzen 15 fest verschraubt ist. Über zwei Klammerbefestigungen 6 ist die Platte 12 mit einer Führungsschiene 2 verbunden. Die von der Platte 12 entfernten Enden der Schraubbolzen 15 münden in einer Auflageplatte 14, die mit den Befestigungsschrauben 5 verbunden ist. Die Befestigungskonsole 7 wird so von der Platte 12, den Schraubbolzen 15 und der Auflageplatte 14 gebildet. Die Auflageplatte 14 begrenzt mit ihrer zum Isolator 8 gewandten Oberfläche den Ausdehnungsraum für den Isolator 8. Die Verbindung der Auflageplatte 14 zu den Befestigungsschrauben 5 wird über Halteklammern 16 hergestellt, die mit Vorsprüngen 17 die Auflageplatte 14 übergreifen. Zwischen den Halteklammern 16 und dem Isolator 8 befindet sich ein Spalt 11, der als ein begrenzter Expansionsraum für den Isolator 8 zur Verfügung steht.

In den Figuren 7 - 9 ist ein drittes Ausführungsbeispiel gezeigt. Während Fig. 7 die Vorrichtung 1 aus einer Ansicht von schräg oben zeigt, ist Fig. 8 eine Schnittansicht von der Seite und Fig. 9 eine Ansicht von oben. Wie im Ausführungsbeispiel gemäß Fig. 4 - 6 weist auch hier die Befestigungskonsole 7 eine Platte 12 auf, die über gekonterte Schraubmuttern 13 mit zwei Schraubbofzen 15 fest verbunden ist. Abweichend vom Ausführungsbeispiel in den Fig. 4 - 6 sind die Schraubbolzen 15 jedoch nicht mit einer Auflageplatte 14 verbunden, sondern mit einer Einsteckplatte 18, die im Ausführungsbeispiel geteilt ausgeführt ist, so dass jeder Schraubbolzen 15 mit einer Einsteckplatte 18 verbunden ist. Die beiden Einsteckplatten 18 sind durch im Gegenprofil 9 befindliche Schlitze 19 hindurchgesteckt, so dass diese in den von seitlichen Schenkeln des Gegenprofils 9 begrenzten Innenraum des Gegenprofils 9 hineinragen. Im von seitlichen Schenkeln des Gegenprofils 9 begrenzten Innenraum ist der Isolator 8 angeordnet. Die Befestigungsschrauben 5 durchsetzen jeweils das Gegenprofil 9, den Isolator 8, die Einsteckplatte 18 und die Abdeckplatte 20, die allesamt durch die Verschraubung aufeinander gepresst gehalten sind. Das Gegenprofil 9 mit seinen seitlich zu einem U-förmigen Querschnitt aufgebogenen Schenkeln und die Abdeckplatte 20 bilden eine Art Käfig, in dem der Isolator 8 eingebettet ist. Zu den seitlichen Schenkeln des Gegenprofils 9 können wieder Spalte ausgebildet sein, in die sich der Isolator 8 begrenzt ausdehnen kann.

Die Erfindung ist nicht auf die vorstehenden Ausführungsbeispiele beschränkt. Dem Fachmann bereitet es keine Schwierigkeiten, die Ausführungsbeispiele auf eine ihm als geeignet erscheinende Art abzuwandeln und dabei an einen konkreten Anwendungsfall anzupassen.

## Patentansprüche

1. Vorrichtung (1) zur Halterung von Führungsschienen (2) für Personen- und Lastenaufzüge, die zur Verbindung der Führungsschiene (2) mit einer gebäudeseitigen Schachtwandung (4) eine an der Führungsschiene (2) festlegbare Befestigungskonsole (7) und ein mit dieser und der Schachtwandung (4) verbindbares Gegenprofil (9) aufweist, zwischen der Befestigungskonsole (7) und dem Gegenprofil (9) ein Isolator (8) angeordnet ist und an der Befestigungskonsole (7), dem Gegenprofil (9), der Führungsschiene (2) und/oder der Schachtwandung (4) Anschläge als Widerlager für den Isolator (8) zur Begrenzung einer Ausdehnungsbewegung vorgesehen sind, wobei zwischen einem Widerlager und dem Isolator (8) ein Spalt (11, 12) ausgebildet ist, **dadurch gekennzeichnet, dass** der Isolator (8) aus einem Elastomer oder Gummi als Werkstoff hergestellt ist, die Größe des Spalts (11, 12) so bemessen ist, dass die Summe der Spalte (11, 12) plus die tatsächliche Durchbiegung der Führungsschiene (2) kleiner ist als die maximalen zulässigen Durchbiegungen der Führungsschiene (2) nach den gültigen Sicherheitsnormen, und Ausdehnungsbewegungen des Isolators nach Durchlaufen des vorgesehenen Spaltes (11, 12) begrenzt werden.

2. Vorrichtung nach Anspruch 1, **dadurch gekennzeichnet, dass** der Isolator (8) zumindest bereichsweise vorderseitig und seitlich von der Befestigungskonsole (7) begrenzt wird.

3. Vorrichtung nach einem der Anspruch 2, **dadurch gekennzeichnet, dass** die Befestigungskonsole (7) zumindest im Bereich ihrer Anlage an dem Isolator (8) im Querschnitt im Wesentlichen U-förmig mit abgewinkelten Seitenschenkeln ausgebildet ist.

4. Vorrichtung nach einem der Ansprüche 1 bis 3, **dadurch gekennzeichnet, dass** das Gegenprofil (9) den Isolator (8) und bereichsweise die Befestigungskonsole (7) unter Ausbildung eines Spaltes (11, 12) umgrenzt.

5. Vorrichtung nach Anspruch 4, **dadurch gekennzeichnet, dass** das Gegenprofil (9) im Querschnitt U-förmig ausgebildet ist.

6. Vorrichtung nach einem der Ansprüche 1 bis 5, **dadurch gekennzeichnet, dass** ein Anschlag durch eine einstellbare Schraube gebildet wird.

7. Vorrichtung nach einem der Ansprüche 1 bis 6, **dadurch gekennzeichnet, dass** ein Widerlager für den Isolator (8) an der Schachtwandung (4) festgelegt ist.

8. Vorrichtung nach einem der Ansprüche 1 bis 7, **dadurch gekennzeichnet, dass** Anschläge im Bereich einer Befestigungsschraube (5) für die Vorrichtung vorgesehen sind.

9. Vorrichtung nach einem der Ansprüche 1 bis 8, **dadurch gekennzeichnet, dass** unter einer Mutter (5.2) zur Befestigungsschraube (5) an einer Schachtwandung (4) eine Feder oder ein Federpaket vorgesehen ist mit einer Federkennlinie, die weicher eingestellt ist als das Material des Isolators (8).

10. Vorrichtung nach einem der Ansprüche 1 bis 9, **dadurch gekennzeichnet, dass** eine Befestigungsschraube (5) die Befestigungskonsole (7), den Isolator (8) und das Gegenprofil (9) durch eine Kunststoffbuchse (10) mit einem an der Befestigungskonsole (7) anliegenden Buchsenkragen (10.1) aus einem Kunststoffmaterial hindurch durchsetzt, wobei eine Ausdehnung der Kunststoffbuchse (10) durch einen Anschlag als Widerlager für die Kunststoffbuchse (10) begrenzt ist.

## Claims

1. Device (1) for holding guide rails (2) for passenger and goods lifts, which device comprises, for connecting the guide rail (2) to a shaft wall (4) on a building, a fixing bracket (7) which can be fixed on the guide rail (2) and a counter profile (9) which can be connected to said bracket and to the shaft wall (4), an insulator (8) being arranged between the fixing bracket (7) and the counter profile (9) and stops being provided on the fixing bracket (7), the counter profile (9), the guide rail (2) and/or the shaft wall (4) as abutments for the insulator (8) in order to restrict an expansion movement, a gap (11, 12) being formed between an abutment and the insulator (8), **characterised in that** the insulator (8) is made of an elastomer or rubber as a material, the size of the gap (11, 12) is dimensioned such that the sum of the gaps (11, 12) plus the actual deflection of the guide rail (2) is smaller than the maximum permissible deflections of the guide rail (2) according to the relevant safety standards, and expansion movements of the insulator after passing through the intended gap (11, 12) are restricted.

2. Device according to claim 1, **characterised in that** the insulator (8) is delimited on the front and side by the fixing bracket (7) at least in regions.

3. Device according to any of claim 2, **characterised in that** the fixing bracket (7) has, at least in the region of its contact with the insulator (8), a substantially U-shaped cross section with angled side limbs.

4. Device according to any of claims 1 to 3, **characterised in that** the counter profile (9) delimits the insulator (8) and, in regions, the fixing bracket (7) by forming a gap (11, 12).

5. Device according to claim 4, **characterised in that** the counter profile (9) has a U-shaped cross section.

6. Device according to any of claims 1 to 5, **characterised in that** a stop is formed by an adjustable screw.

7. Device according to any of claims 1 to 6, **characterised in that** an abutment for the insulator (8) is attached to the shaft wall (4).

8. Device according to any of claims 1 to 7, **characterised in that** stops are provided in the region of a fixing screw (5) for the device.

9. Device according to any of claims 1 to 8, **characterised in that** beneath a nut (5.2) for the fixing screw (5) on a shaft wall (4), a spring or a spring assembly is provided which has a spring characteristic that is set to be softer than the material of the insulator (8).

10. Device according to any of claims 1 to 9, **characterised in that** a fixing screw (5) penetrates the fixing bracket (7), the insulator (8) and the counter profile (9) through a plastics bush (10) having a bush collar (10.1) which rests against the fixing bracket (7) and is made of a plastics material, expansion of the plastics bush (10) being restricted by a stop as an abutment for the plastics bush (10).

## Revendications

1. Dispositif (1) pour le support de rails de guidage (2) pour des monte-charge et ascenseurs qui présente pour la liaison du rail de guidage (2) avec une paroi de cage (4) côté bâtiment une console de fixation (7) pouvant être fixée au rail de guidage (2) et un profil antagoniste (9) pouvant être relié à celle-ci et la paroi de cage (4), un isolant (8) est agencé entre la console de fixation (7) et le profil antagoniste (9) et au niveau de la console de fixation (7), du profil antagoniste (9), du rail de guidage (2) et/ou de la paroi de cage (4) des butées sont prévues comme contre-appuis pour l'isolant (8) pour la limitation d'un mouvement d'extension, dans lequel une fente (11, 12) est réalisée entre un contre-appui et l'isolant (8), **caractérisé en ce que** l'isolant (8) est fabriqué en un élastomère ou caoutchouc comme matériau, la grandeur de la fente (11, 12) est dimensionnée de sorte que la somme des fentes (11, 12) plus la flexion réelle du rail de guidage (2) soient inférieures aux flexions autorisées au maximum du rail de guidage (2) selon les normes de sécurité valides, et des mouvements d'extension de l'isolant soient limités après le passage de la fente prévue (11, 12).

2. Dispositif selon la revendication 1, **caractérisé en ce que** l'isolant (8) est limité au moins par endroits côté avant et latéralement de la console de fixation (7).

3. Dispositif selon la revendication 2, **caractérisé en ce que** la console de fixation (7) est réalisée au moins dans la zone de son appui contre l'isolant (8) en section transversale sensiblement en forme de U avec des branches latérales coudées.

4. Dispositif selon l'une des revendications 1 à 3, **caractérisé en ce que** le profil antagoniste (9) délimite l'isolant (8) et par endroits la console de fixation (7) en réalisant une fente (11, 12).

5. Dispositif selon la revendication 4, **caractérisé en ce que** le profil antagoniste (9) est réalisé en section transversale en forme de U.

6. Dispositif selon l'une des revendications 1 à 5, **caractérisé en ce qu'**une butée est formée par une vis réglable.

7. Dispositif selon l'une des revendications 1 à 6, **caractérisé en ce qu'**un contre-appui est fixé pour l'isolant (8) au niveau de la paroi de cage (4).

8. Dispositif selon l'une des revendications 1 à 7, **caractérisé en ce que** des butées sont prévues dans la zone d'une vis de fixation (5) pour le dispositif.

9. Dispositif selon l'une des revendications 1 à 8, **caractérisé en ce qu'**un ressort ou un groupe de ressorts est prévu sous un écrou (5.2) pour la vis de fixation (5) contre une paroi de cage (4) avec une ligne caractéristique de ressort qui est réglée plus molle que le matériau de l'isolant (8).

10. Dispositif selon l'une des revendications 1 à 9, **caractérisé en ce qu'**une vis de fixation (5) traverse la console de fixation (7), l'isolant (8) et le profil antagoniste (9) au travers d'une douille en matière plastique (10) avec un collet de douille (10.1) reposant contre la console de fixation (7) en un matériau plastique, dans lequel une extension de la douille en matière plastique (10) est limitée par une butée comme contre-appui pour la douille en matière plastique (10).
